# EUROPÄISCHE PATENTSCHRIFT

(11) **EP 3 074 315 B1**
(45) Veröffentlichungstag und Bekanntmachung des Hinweises auf die Patenterteilung: **10.10.2018**
(21) Anmeldenummer: 14786686.7
(22) Anmeldetag: 22.10.2014
(51) Int. Cl.: B65C 9/40, B65C 9/42

(54) **VERFAHREN ZUR STEUERUNG EINER ETIKETTIERMASCHINE, ETIKETTIERAGGREGAT SOWIE BEHÄLTERBEHANDLUNGSANLAGE**
METHOD OF CONTROLLING A LABELING MACHINE, A LABELING DEVICE AND A CONTAINER TREATMENT DEVICE
PROCÉDÉ DE COMMANDER UNE MACHINE D'ÉTIQUETAGE, DISPOSITIV D'ÉTIQUETAGE ET INSTALLATION DE TRAITEMENT DE RÉCIPIENTS

(30) Priorität: 25.11.2013 DE 102013112992
(43) Veröffentlichungstag der Anmeldung: 05.10.2016
(73) Patentinhaber: KHS GmbH, 44143 Dortmund (DE)
(72) Erfinder: DECKERT, Lutz, 45721 Haltern am See (DE); KRÄMER, Klaus, 44267 Dortmund (DE)
(86) Internationale Anmeldenummer: PCT/EP2014/072597
(87) Internationale Veröffentlichungsnummer: WO 2015/074820

(56) Entgegenhaltungen:
- EP-A1- 2 295 326
- WO-A1-03/068606
- WO-A1-2007/124821
- WO-A1-2012/146501

## Beschreibung

Die Erfindung bezieht sich auf ein Verfahren gemäß Oberbegriff Patentanspruch 1, auf ein Etikettieraggregat gemäß Oberbegriff Patentanspruch 14 sowie auf eine Behälterbehandlungsanlage gemäß Oberbegriff Patentanspruch 23.

Ein derartiges Verfahren sowie Etikettieraggregat ist aus der WO 2012/146501 A1 bekannt geworden.

Es ist üblich und bekannt, Etikettiermaschinen mit an einem Behältereinlauf dieser Maschinen lückenlos einlaufendem Behälterstrom zu betreiben, um so einen kontinuierlich ablaufenden Etikettier-Prozess zu erreichen. Dieser kontinuierliche Etikettier-Prozess wird u.a. durch regelbare, in Transportrichtung vor der Etikettiermaschine angeordnete Puffer- und Speicherstrecken sowie durch eine Regelung der Arbeitsgeschwindigkeit oder Leistung der Etikettiermaschine erreicht. Durch die Puffer- und Speicherstrecken lassen sich auch Lücken in dem der Etikettiermaschine zugeführten Behälterstrom vermeiden, wenn eine der Etikettiermaschine in einer Behälterbehandlungsanlage vorausgehende weitere Behälterbehandlungsmaschine beispielsweise durch Fehlverhalten derartige Lücken verursacht.
Dabei ist es wesentlich, dass Änderungen der Arbeitsgeschwindigkeit der Etikettiermaschine so erfolgen, dass sämtliche beteiligten Komponenten dieser Maschine und dabei insbesondere auch das wenigstens einen Etikettieraggregat den Veränderungen bzw. der Arbeitsgeschwindigkeit der Etikettiermaschine folgen können, ohne dass es zu einem mechanischen Versagen dieser Komponenten und/oder zu einem Reißen, Flattern, Schlagen, Dehnen usw. eines verwendeten Etikettenbandes kommt. Besondere Rücksicht bei Veränderungen der Arbeitsgeschwindigkeit von Etikettiermaschinen muss auf solche Komponenten genommen werden, die ein hohes mechanisches und/oder dynamisches Massenträgheitsmoment aufweisen, wie beispielsweise Etikettenbandrollen, von denen das verarbeitete Etikettenband abgezogen wird.

Weiterhin ist bekannt, Etikettiermaschinen so auszubilden, dass sie selbst, beispielsweise durch am Behältereinlauf vorgesehene Sensoren auf Lücken im zugeführten Behälterstrom reagieren und bei einem an einer Etikettierposition fehlenden Behälter die Bereitstellung und/oder Übergabe des Etiketts unterbinden.

Weiterhin ist es auch üblich, Etikettieraggregate zur Verarbeitung von Etikettenbändern mit Etikettenbandspeichern oder kurz "Bandspeichern" auszustatten, die kurzfristig die Möglichkeit schaffen, überschüssiges oder fehlendes Etikettenmaterial zu kompensieren. Die Stellung, eines zumindest eine Bandumlenkung aufweisenden Tänzers eines solchen Bandspeichers, steuert dann Antriebe des Etikettieraggregates zum Abziehen des Etikettenbandes von dem Etikettenbandvorrat bzw. der Etikettenbandrolle und zur Bereitstellung der Etiketten an der Etikettierposition.

Besondere Probleme treten aber dann auf, wenn eine Etikettiermaschine in einer Behälterbehandlungsanlage in verblockter Form zusammen mit einer weiteren Behälterbehandlungsmaschine, beispielsweise einer Streckblasmaschine zum Herstellen der Behälter durch Streckblasen verwendet werden soll, d.h. zusammen mit einer Behälterbehandlungsmaschine die keine kontinuierliche Regelung ihrer Leistung ermöglicht, sondern allenfalls eine stufenförmige Änderung dieser Leistung. Verblockte Form bedeutet hierbei, dass die Behälter taktgenau von der weiteren Behälterbehandlungsmaschine, beispielsweise Streckblasmaschine, über eine Transportstrecke an den Behältereinlauf der Etikettiermaschine transportiert werden, d.h. in einem Behälterstrom, in welchem die Behälter einen Teilungsabstand voneinander aufweisen, der durch den Takt der weiteren Behälterbehandlungsmaschine sowie durch Behälteraufnahmen der Behältertransportstrecke fest vorgegeben ist.

Eine derartige Behälterbehandlungsanlage in verblockter Form hat zwar den Vorteil, dass die Behälter sicher gehalten, beispielsweise an einem unterhalb der Behältermündung ausgebildeten Flansch oder Halsring hängend sicher gehalten an die Etikettiermaschine transportiert werden können, und durch den Wegfall von Puffer- und Speicherstrecken, in denen die Behälter beispielsweise mit ihren Behälterboden auf Transportbändern aufstehend angeordnet sind, das Bauvolumen der Anlage reduziert und auch Störungen durch umfallende Behälter vermieden sind, allerdings bereiten insbesondere bei hohen Leistungen (Anzahl der bereitgestellten und etikettierten Behälter je Zeiteinheit) Lücken im Behälterstrom erhebliche Probleme. Dies ist insbesondere darauf zurückzuführen, dass beispielsweise bei Leistungen von 60000 bis 70000 Behälter pro Stunde auf im Behälterstrom auftretende Lücken mit den üblichen Etikettiermaschinen und deren Steuerung nicht reagiert werden kann, und zwar insbesondere deswegen, weil die zur Verfügung stehende Zeit für eine notwendige Änderung der Arbeitsweise der Etikettiermaschine (Stopp- und Start dieser Maschine am Beginn bzw. am Ende einer Lücke) sowie für die hierbei erforderliche Reduzierung bzw. Wiedererhöhung der Geschwindigkeit von Komponenten des Etikettieraggregates nicht ausreicht.
Aufgabe der Erfindung ist es, diesen Nachteil zu beheben und ein Verfahren aufzuzeigen, mit dem eine Steuerung einer Etikettiermaschine in einer verblockten Behälterbehandlungsmaschine insbesondere auch bei hoher Leistung und bei im Behälterstrom auftretenden Lücken möglich ist.
Zur Lösung dieser Aufgabe ist ein Verfahren entsprechend dem Patentanspruch 1 ausgebildet. Ein Etikettieraggregat und eine Behälterbehandlungsanlage sind Gegenstand des Patentanspruchs 14 bzw. 23. Behälterbehandlungsanlage in "verblockter" Form bedeutet im Sinne der Erfindung, dass die Behälter der Behälterausstattungsmaschine oder Etikettiermaschine in einem Teilungsabstand zugeführt werden, der durch den Arbeitstakt einer vorausgehenden weiteren Maschine und durch den Teilungsabstand von Behälteraufnahmen an Behältertransportelementen oder Transportsternen fest vorgegeben ist, die eine Behältertransportstrecke zwischen der weiteren Maschine und Behälterausstattungs- oder Etikettiermaschine bilden. Wobei der Teilungsabstand der Behälterbehandlungsmaschine durchaus von dem Teilungsabstand der weiteren Maschine auch abweichen kann (Teilungsverzug).

"Behälter" sind im Sinne der Erfindung insbesondere Dosen, Flaschen, jeweils aus Metall, aus Glas oder bevorzugt aus Kunststoff.
"Ausstattungsmerkmale" im Sinne der Erfindung sind Elemente, die auf die Behälter als Informations- und/oder Werbeelement oder -hinweis und/oder zur Erzeugung eines Garantie- und/oder Originalitätsnachweises und/oder zur Erzeugung eines angestrebten optischen Behälter-Erscheinungsbildes aufgebracht werden. Ausstattungselemente in diesem Sinne sind insbesondere Etiketten, Banderolen, Folierungen, aber auch auf die Behälter aufgebrachte Druckbilder usw.
"Ausstattungselemente" sind im Sinne der Erfindung Etiketten, aber auch Banderolen, Folierungen usw. Das Aufbringen dieser Elemente erfolgt mit Maschinen, die allgemein als Etikettiermaschinen bezeichnet werden.
Der Ausdruck "im Wesentlichen" bzw. "etwa" bzw. "ca." bedeutet im Sinne der Erfindung Abweichungen vom jeweils exakten Wert um +/- 10%, bevorzugt um +/-5% und/oder Abweichungen in Form von für die Funktion unbedeutenden Änderungen.
Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in schematischer Darstellung und in einem Funktionsdiagramm eine Behälterbehandlungsanlage in verblockter Form mit einer Streckblasmaschine zum Herstellen von Behältern und mit einer Etikettiermaschine umlaufender Bauart zum Aufbringen von Ausstattungselementen in Form von Etiketten auf Behälter unter Verwendung eines bahnförmigen Ausstattungs- oder Etikettenmaterials;
- Fig. 2: in schematischer Darstellung Teillängen eines bahnförmigen Etikettenmaterials (Etikettenband) zur Verwendung bei der Anlage der Figur 1;
- Fig. 3: in vereinfachter Funktionsdarstellung ein Etikettieraggregat der Etikettiermaschine der Anlage der Figur 1;
- Fig. 4: in vereinfachter Darstellung eine Draufsicht auf ein Etikettieraggregat zur Verwendung bei der Etikettiermaschine der Figur 1 mit zwei Aufnahmen für das Etikettenband bereitstellende Etikettenbandrollen;
- Fig. 5 - 7: den zeitlichen Verlauf von Betriebszuständen unterschiedlicher Komponenten des Etikettieraggregates bei unterschiedlichen Betriebszuständen der Anlage bzw. der Etikettiermaschine.

Die in der Figur 1 allgemein mit 1 bezeichnete Anlage umfasst u.a. eine Blasstreckmaschine 2 zum Herstellen von Behältern 3 in Form von Kunststoff-Flaschen (PET-Flaschen) aus Vorformlingen 4 und mehrere an einen Ausgang der Streckblasmaschine 2 anschließende, und jeweils um vertikale Achsen umlaufend antreibbare Transportelemente 5 - 7, die bevorzugt von Transportsternen gebildet an ihrem Umfang in einem Teilungsabstand angeordnete Behälteraufnahmen für eine beispielsweise hängende Halterung der Behälter 3 aufweisen und mit denen diese Behälter 3 an einen Behältereinlauf 8.1 einer Etikettiermaschine 8 transportiert werden. Diese ist in üblicher Weise als Etikettiermaschine umlaufender Bauart ausgeführt, und zwar mit einem um eine vertikale Maschinenachse umlaufend antreibbaren Rotor 9, an dessen Umfang in einem vorgegebenen Teilungsabstand Behälteraufnahmen gebildet sind, an die die Behälter 3 jeweils einzeln von dem Transportelement 7 übergeben und mit denen die Behälter 3 an wenigstens einem mit dem Rotor 9 nicht umlaufenden Etikettieraggregat 10 bzw. an einer Etikettierposition 10.1 zum Aufbringen der Etiketten 11 vorbei bewegt werden. Die etikettierten Behälter 3 werden dem Rotor 9 an einem Behälterauslauf 8.2 entnommen und einer weiteren Verwendung zugeführt. Die Transportelemente 5 - 7, über die die Behälter 3 an die Etikettiermaschine 8 unter Weitergabe von einem Transportelement an das andere Transportelement an die Etikettiermaschine 8 transportiert werden, können zum Teil auch Bestandteil, beispielsweise Rotor einer umlaufenden Behälterbehandlungsmaschine sein, beispielsweise das Transportelement 6 Rotor einer Füllmaschine zum Füllen der Behälter 3 und das Transportelement 7 Rotor einer die gefüllten Behälter 3 verschließenden Verschließmaschine. Wesentlich ist aber, dass die Anlage 1 eine solche in verblockter Form ist, bei der die mit der Streckblasmaschine 2 hergestellten Behälter 3 taktgenau, d.h. im Arbeitstakt der Streckblasmaschine 2 an deren Ausgang 2.1 bereitgestellt und dann taktgenau, d.h. ohne Zwischenschaltung von Puffer- und/oder Speicherstrecken und in einem vorgegebenen Teilungsabstand, der durch den Teilungsabstand von Behälteraufnahmen der Transportelemente 5 - 7 bestimmt ist, über die Transportelemente 5 - 7 der Etikettiermaschine 8 bzw. den Behälteraufnahmen des dortigen Rotors 9 zugeführt werden.

Das Etikettieraggregat 10 ist zur Verarbeitung eines bandförmigen Etikettenmaterials bzw. Etikettenbandes ausgebildet, welches in der Figur 2 mit 11a bzw. 11b bezeichnet ist und aus welchem die Etiketten 11 entweder durch Abtrennen (Etikettenband 11a) oder aber als selbstklebende Etiketten durch Abziehen von einem Trägerstreifen bereitgestellt werden.

Wesentlich ist weiterhin auch, dass die die Behälter 3 bereitstellende Maschine, nämlich die Streckblasmaschine 2 in ihrer Leistung, d.h. in der Anzahl der je Zeiteinheit hergestellten Behälter 3, nicht oder nur in sehr begrenztem Umfange in Stufen regelbar ist.

Die Ausbildung der Anlage 1 in verblockter Form hat erhebliche Vorteile, die u.a. darin bestehen, dass die Behälter 3 während des Transportes an die Etikettiermaschine 8 in einer besonders zuverlässigen Weise, d.h. z.B. an einem unterhalb der Behältermündung ausgebildeten Halsring (Neckring) gehalten transportiert werden können, und dass auf eine Puffer- und/oder Speicherstrecke verzichtet ist, die bei einem erhöhten Investitionsvolumen auch einen erhöhten Platzbedarf erforderlich macht und die Transportbändern erfordern, auf denen die Behälter frei mit ihrem Boden aufstehen und dadurch die Gefahr von Störungen durch umfallende Behälter verursachen.

Durch die verblockte Form der Anlage 1 sowie durch den Umstand, dass die Leistung der Streckblasmaschine nicht stufenlos, sondern allenfalls in Stufen bei jeweils fixer Leistung betrieben werden kann, ergibt sich allerdings das Problem, dass die Etikettiermaschine 8 und insbesondere auch dessen Etikettieraggregat 10 bei der hohen Leistung der Streckblasmaschine 2 um beispielsweise 70000 Behälter 3 je Stunde in Sekundenbruchteilen aus einem Ausgangszustand z.B. auf die maximale Leistung der Streckblasmaschine 2 entsprechende Arbeitsgeschwindigkeit beschleunigen oder abschalten muss.

Weiterhin ist es durch die Verblockung auch erforderlich, dass die Etikettiermaschine 8 bzw. dessen Etikettieraggregat 10 ebenfalls verzögerungsfrei auf Lücken im angeförderten Behälterstrom reagiert, die beispielsweise durch eine Unterbrechung des Betriebes der Streckblasmaschine 2 und/oder durch ein Ausschleusen von fehlerhaften Behältern 3 am Ausgang der Streckblasmaschine 2 entstehen (Pfeil A).

Dies bedeutet, dass erst dann, wenn ein Behälter 3 tatsächlich mit dem umlaufenden Rotor 9 die Etikettierposition 10.1 erreicht hat, ein Etikett an den jeweiligen Behälter 3 übergeben wird und dass die Übergabe oder Bereitstellung der Etiketten 11 für die Übergabe verzögerungsfrei unterbrochen wird, wenn eine oder mehrere Behälterlücken, d.h. nicht mit einem Behälter 3 besetzte Behälteraufnahmen die Etikettierposition 10.1 passieren. Weiterhin ist es erforderlich, dass am Etikettieraggregat 10 die Bereitstellung von Etiketten 11 für die Übergabe an Behälter 3 dann sofort unterbrochen wird, wenn am Ende einer Produktion oder eines Etikettierprozesses der letzte Behälter 3 die Etikettierposition 10.1 passiert hat.

Es versteht sich, dass während des Betriebes sämtliche Transportelemente 5 - 7 sowie auch der Rotor 9 der Etikettiermaschine 3 synchron mit der Streckblasmaschine 2 angetrieben sind, und dass hierbei lediglich das Etikettieraggregat 10 den vorgenannten Betriebszuständen der Anlage 1 entsprechend gesteuert wird.

Zur Steuerung des Etikettieraggregates 10 ist eine mit einer Steuerelektronik 12 (z.B. Anlagensteuerung oder Teil der Anlagensteuerung) zusammenwirkende Sensoreinrichtung 13 vorgesehen, mit der die Anzahl, die Verteilung und/oder die zeitliche Abfolge der an die Etikettiermaschine 8 transportierten Behälter 3 erfasst werden und ein zeitlich vorauseilendes Informations- und Steuersignal S erzeugt wird, sodass über die Steuerelektronik 12 die erforderliche Steuerung des Etikettieraggregates 10 erfolgen kann. Im Gegensatz zu bekannten Anlagen befindet sich die Sensoreinrichtung 13 nicht am Behältereinlauf der Etikettiermaschine 8 und erfasst damit nicht die Anzahl, Verteilung und zeitliche Abfolge der Behälter unmittelbar am Behältereinlauf 8.1 der Etikettiermaschine 8, sondern ist bezogen auf die Transportrichtung der Behälter 3 mit ausreichendem Abstand von diesem Behältereinlauf 8.1 vorgesehen, d.h. bei der dargestellten Ausführungsform am Transportelement 5 am Ausgang der Streckblasmaschine 2 oder im Wesentlichen am Ausgang der Streckblasmaschine 2. Wäre nämlich die Sensoreinrichtung 13 am Behältereinlauf 8.1 der Etikettiermaschine 8 vorgesehen und würde die Streckblasmaschine mit einer Leistung von 70000 Behälter 3 je Stunde angetrieben, so verbliebe bei einer Anordnung der Sensoreinrichtung 13 an der Etikettiermaschine für die Steuerung des Etikettieraggregates zwischen "Etikettieren" und "nicht Etikettieren" eine Steuer- oder Vorlaufzeit von etwa 1/20 Sekunden, die insbesondere auch unter Berücksichtigung der Massenträgheit der zu steuernden Komponenten des Etikettieraggregates 10 nicht ausreichend ist. Durch die Anordnung der Sensoreinrichtung 13 an der Behältertransportstrecke im Abstand vor dem Behältereinlauf 8.1 der Etikettiermaschine 8 befindet sich zwischen der Sensoreinrichtung 13 und dem Behältereinlauf 8.1 eine Anzahl n von Behälteraufnahmen, die mit Behältern 3 besetzt sind oder keine Behälter 3 aufweisen, sodass sich die Vorlaufzeit tv um die Anzahl n erhöht, beispielsweise bei 20 bis 30 Behälteraufnahmen auf 1 bis 1,5 Sekunden erhöht. Durch die Vorlaufzeit tv ist auch bei hoher Leistung der Streckblasmaschine 2 eine sichere Steuerung des Etikettieraggregates zwischen "Etikettieren" und "Nichtetikettieren" möglich, d.h. bei der Anlage 1 werden die Etikettiermaschine 8 und dessen Etikettieraggregat 10 vorgesteuert und reagieren nicht durch das Sensorsignal eines eigenen, an der Etikettiermaschine vorgesehenen Sensors. Das zeitlich vorauseilende Informations- und Steuersignal S kann auch von der Streckblasmaschine 2 zur Verfügung gestellt werden.

Die Figur 3 zeigt den prinzipiellen Aufbau des Etikettieraggregates 10. Funktionsmäßig besteht dieses bei der dargestellten Ausführungsform aus einer Baueinheit, die eine Etikettenzuführung 14 bildet, aus einer Baueinheit, die eine Etikettiereinheit 15 bildet und aus einer zwischen der Etikettenzuführung 14 und der Etikettiereinheit 15 angeordneten aktiven Etikettenbandspeicher oder Bandspeicher 16 zum Speichern eines Etikettenbandvorrates. Die Etikettenbandzuführung 14 umfasst u.a. einen Dorn oder eine Aufnahme 17 zur Aufnahme einer von dem Etikettenband 11a oder 11b gebildeten Vorratsrolle oder Etikettenbandrolle 11c sowie einen in der Figur 3 schematisch mit zwei Rollen oder Walzen dargestellte Etikettenbandabzieheinrichtung 18 zum Abziehen des Etikettenbandes 11a bzw. 11b von der Etikettenbandrolle 11c und zum Zuführen des Etikettenbandes in den Bandspeicher 16. Die Etikettiereinheit 15 umfasst u.a. die in der Figur 3 wiederum schematisch mit zwei Rollen oder Walzen dargestellte Etikettenbandabzieheinrichtung 19 zum Abziehen des Etikettenbandes 11a oder 11b aus dem Bandspeicher 16 und zum Bereitstellen des Etikettenbandes für die Übergabe der Etiketten 11 an Behälter 3. Speziell hierfür weist die Etikettiereinheit 15 bei Verarbeitung des Etikettenbandes 11a u.a. eine Schneidvorrichtung 20 zum Abtrennen des jeweiligen Etiketts 11, einen um eine vertikale Achse umlaufend angetriebenen Transferzylinder 21, an dem das jeweils abgetrennte Etikett 11 gehalten an einer Beleimungseinrichtung 22 vorbeigeführt und anschließend an den jeweiligen Behälter 3 an der Etikettierposition 10.1 übergeben wird.

Bei Verwendung des Etikettenbandes 11b weist die Etikettiereinheit 15 zumindest eine Spendekante 23 auf, über die das Etikettenband 11b zum Ablösen der selbstklebenden Etiketten 11 gezogen wird.

Der Bandspeicher 16, der beispielsweise ein Etikettenbandhauptspeicher ist, ist in der dem Fachmann bekannten Weise mit Etikettenbandumlenkungen oder Etikettenbandumlenkwalzen ausgeführt, die teilweise ortsfest und teilweise an einem beweglichen Tänzer oder Schlitten 24 angeordnet sind und über die das Etikettenband 11a bzw. 11b unter Ausbildung wenigstens einer in ihrer Länge veränderbaren Schlaufe geführt ist. Der einfacheren Darstellung wegen ist in der Figur 3 von dem Bandspeicher 16 leidglich schematisch der als Etikettenbandumlenkung dargestellte Tänzer bzw. Schlitten 24 wiedergegeben.

Eine Besonderheit des Etikettieraggregates 10 besteht darin, dass für die Etikettenbandzuführung 14, d.h. zum Antrieb der dortigen Komponenten, insbesondere der Aufnahme 17 und der Etikettenbandabzieheinrichtung 18, aber auch für weitere, in der Figur 3 nicht dargestellte anzutreibende Komponenten der Etikettenbandzuführung 14 ein steuerbarer Antrieb 25 in Form wenigstens eines Elektromotors , für die Etikettiereinheit 15 und deren anzutreibende Komponenten, insbesondere für die Etikettenbandabzieheinrichtung 19, die Schneidvorrichtung 20, den Übergabezylinder 21 sowie für weitere, anzutreibende Komponenten der Etikettiereinheit 15 ein steuerbarer Antrieb 26 in Form wenigstens eines Elektromotors und zum gesteuerten Bewegen des Tänzers bzw. Schlitten 24 ein steuerbarer Antrieb 27 vorzugsweise in Form eines steuerbaren elektrischen Linearantriebs vorgesehen sind, wobei der Linearantrieb 27 vorzugsweise ein kraft- oder belastungs-gesteuerter oder -geregelter Antrieb ist, der eine Überdehnung des Etikettenbandes 11a bzw. 11b vermeidet. Hierbei ist es auch möglich, die Massenträgheit des Tänzers bzw. Schlittens 24 zu kompensieren und die dynamischen Kräfte nicht über das Etikettenband 11a bzw. 11b aufzubringen.

Die Antriebe der Etikettenbandzuführung 14, der Etikettiereinheit 15 und des Bandspeichers 16 sind in der nachstehend noch näher beschriebenen Weise individuell durch die Steuerelektronik 12 in Abhängigkeit von dem Sensorsignal der Sensoreinheit 13 steuerbar. Weiterhin können die Etikettenbandabzieheinrichtungen 18 und 19 funktionsmäßig als Etikettenband-Einlauf (Etikettenbandabzieheinrichtungen 18) bzw. als Etikettenband-Auslauf (Etikettenbandabzieheinrichtungen 19) auch dem Bandspeicher 16 zugeordnet werden. Bei maximaler Belegung x des Bandspeichers 16 sind in diesem beispielsweise 1500 mm Länge des Etikettenbandes 11a bzw. 11b gespeichert.

Die Figur 5 zeigt in den Positionen a - d den zeitlichen Verlauf des Betriebszustandes verschiedener Komponenten des Etikettieraggregates 8 am Beginn und am Ende eines Etikettierprozesses, wobei davon ausgegangen wird, dass sich das Etikettieraggregat 10 vor Beginn des Etikettierprozesses in einer Startposition befindet, in der der Bandspeicher 16 durch die entsprechende Stellung des Schlittens 24 mit dem Etikettenband 11a bzw. 11b nur teilgefüllt ist, beispielsweise mit nur zu 50% seiner maximalen Speicherkapazität belegt ist. Am Ende des Etikettierprozesses nimmt das Etikettieraggregat 10 wiederum diese Startposition ein. Weiterhin liegen in dieser Startposition zumindest unmittelbar vor Beginn des Etikettierprozesses im Etikettenspeicher 16 die erforderliche Bahnspannung und an den Antrieben 25, 26 und 27 die Spannungen und/oder Steuerinformationen an.

Die Figur 5 zeigt in der Position a im zeitlichen Verlauf der Geschwindigkeit Vₒᵤₜ, mit der das Etikettenband 11a bzw. 11b aus dem Bandspeicher 16 abgezogen wird, wobei diese Geschwindigkeit Vₒᵤₜ zugleich der Anzahl der an Behälter 3 übergebenen Etiketten 11 je Zeiteinheit entspricht. Wie dargestellt, erhöht sich die Geschwindigkeit Vₒᵤₜ am Beginn des Etikettierprozesses, d.h. zum Zeitpunkt T₀ verzögerungsfrei von Null auf die durch die Leistung der Streckblasmaschine 2 vorgegebene maximale Geschwindigkeit Vₒᵤₜ, die bei einem störungsfreien Betrieb bis zum Ende der Produktion aufrechterhalten wird. Sobald am Ende des Etikettierprozesses der letzte Behälter 3 des zugeführten Behälterstroms die Etikettierposition 10.1 passiert hat, wird die Geschwindigkeit Vₒᵤₜ verzögerungsfrei auf Null reduziert.

Die Figur 5 zeigt in der Position b den zeitlichen Verlauf der Geschwindigkeit Vᵢₙ mit der das Etikettenband 11a bzw. 11b von der Etikettenbandrolle 11c abgezogen und dem Bandspeicher 16 zugeführt wird. Wie dargestellt, wird die dem Zeitpunkt T₀ vorausgehende Vorlaufzeit tv dazu genutzt, vor der Übergabe des ersten Etiketts 11 den Antrieb 25 zu aktivieren, die Komponenten der Etikettenbandzuführung 14 und dabei insbesondere auch die Etikettenbandrolle 11c zu beschleunigen sowie hierbei entsprechend der Position c, die den zeitlichen Verlauf der Belegung x des Bandspeichers 16 wiedergibt, diesen Speicher zusätzlich zu füllen. Erst nach einer auf dem Zeitpunkt T₀ folgenden Nachlaufzeit tn erreicht die Geschwindigkeit Vᵢₙ ihren maximalen Wert, der der maximalen Geschwindigkeit Vₒᵤₜ entspricht. Das erforderliche Etikettenband 11a, 11b wird während der Nachlaufzeit tn aus dem Bandspeicher 16 abgezogen, der seine maximalen Belegung x (Füllgrad) beispielsweise zum Zeitpunkt T₀ eingenommen hat. Nach Ablauf der Nachlaufzeit tn hat der Bandspeicher 16 wiederum seine Belegung bzw. seinen anfänglichen teilgefüllten Zustand eingenommen.

Vor der Beendigung des Etikettierprozesses zum Zeitpunkt Tₑ erfolgt in einer diesem Zeitpunkt vorausgehenden Vorlaufzeit tv eine Reduzierung der Geschwindigkeit Vᵢₙ, wobei während dieser Vorlaufzeit das benötigte Etikettenband 11a bzw. 11b aus dem Bandspeicher 16 abgezogen und sich dabei die Belegung x dieses Speichers reduziert. Nach dem Zeitpunkt Tₑ erfolgt in einer Nachlaufzeit tn eine weitere Reduzierung der Geschwindigkeit Vᵢₙ auf Null, und zwar bei entsprechender Erhöhung der Belegung des Bandspeichers 16.

Die Figur 5 zeigt in der Position d den zeitlichen Verlauf der Drehgeschwindigkeit nᵣₑₑₗ der Aufnahme 17, der dem Verlauf der Geschwindigkeit Vᵢₙ entspricht, wobei die aktuelle Amplitude der Drehgeschwindigkeit nᵣₑₑₗ aber von dem aktuellen Durchmesser der Etikettenbandrolle 11c abhängt.

Die Vorlaufzeit tn sowie der Zeitpunkt T₀ bzw. Tₑ werden von der Steuerelektronik 12 aufgrund des Signals der Sensoreinheit 13 ermittelt. Die Nachlaufzeit tn ist z.B. eine die mechanischen Parameter (insbesondere Trägheitsmoment) der Etikettenbandzuführung 14 berücksichtigende, in der Steuerelektronik 12 abgelegte Größe. Die zeitliche Änderung der Belegung des Bandspeichers 16 wird beispielsweise in Abhängigkeit von der Vorlaufzeit tv, der Nachlaufzeit tn und der Geschwindigkeit Vₒᵤₜ aktiv gesteuert oder geregelt.

Die Figur 6 zeigt in den Positionen a - d wiederum den zeitlichen Verlauf der Geschwindigkeiten Vₒᵤₜ und Vᵢₙ, der Belegung x des Bandspeichers 16 sowie der Drehgeschwindigkeit nᵣₑₑₗ der Aufnahme 17 bzw. der Etikettenbandrolle 11c bei einem Etikettierbetrieb mit unterschiedlich großen Lücken 28.1 - 28.3 in dem dem Behältereinlauf 8.1 zulaufenden Behälterstrom, wobei die Größe dieser Lücken, d.h. die Anzahl der die Lücken bildenden fehlenden Behälter 3 von der Lücke 28.1 zur Lücke 28.3 hin ansteigt. Am Beginn jeder Lücke 28.1 - 28.3 wird die Geschwindigkeit Vₒᵤₜ ohne zeitliche Verzögerung von der maximalen Geschwindigkeit auf Null reduziert, d.h. die Bereitstellung von Etiketten zur Übergabe am Behälter wird abrupt beendet. Am Ende jeder Lücke 28.1 - 28.3 erfolgt ebenso ohne jede zeitliche Verzögerung die Erhöhung der Geschwindigkeit Vₒᵤₜ von Null auf die maximale von der Leistung der Streckblasmaschine vorgegebene Geschwindigkeit. Aufgrund der unter Berücksichtigung des Informations- und Steuersignals S der Sensoreinheit 13 gebildeten Vorlaufzeit tv wird durch entsprechende Ansteuerung des Antriebs der Etikettenbandzuführung 14 und des Antriebs 25 bereits eine Reduzierung der Geschwindigkeit Vᵢₙ sowie eine Reduzierung der Geschwindigkeit nᵣₑₑₗ eingeleitet, und zwar zu einem Zeitpunkt, der um die Vorlaufzeit tv vor dem Zeitpunkt liegt, an dem der Anfang der Lücke 28.1 - 28.3 die Etikettierposition 10.1 erreicht. Ebenfalls wird unter Berücksichtigung der Vorlaufzeit tv die Erhöhung der Geschwindigkeit Vᵢₙ zu einem Zeitpunkt wieder eingeleitet, der um die Vorlaufzeit tv vor dem Zeitpunkt liegt, an dem der erste, auf eine Lücke 28.1 - 28.3 folgende Behälter 3 die Etikettierposition 8.1 erreicht. Wie die Positionen a und b zeigen, ist die Reduzierung der Geschwindigkeit Vᵢₙ bei einer kleineren Lücke 28.1, d.h. beispielsweise bei einer Lücke von einem oder zwei fehlenden Behältern 3 geringer als bei größeren Lücken 28.2 und 28.3, wobei dann entsprechend der Position c der Figur 6 auch die bereits vor dem Auftreten einer Lücke an der Etikettierposition 10.1 eingeleiteten Reduzierung der Belegung x des Bandspeichers 16 sowie die Erhöhung der Belegung x des Bandspeichers 16, die bereits vor dem Ende der Lücke an der Etikettierposition 10.1 eingeleitet wird bei einer kleineren Lücke 28.1 geringer ausfallen als bei größeren Lücken 28.2 und 28.3.
Zusätzlich zu den beschriebenen Komponenten weisen die Etikettenbandzuführung 14 und/oder die Etikettiereinheit 15 beispielsweise weitere Komponenten auf, insbesondere wenigstens eine Einrichtung zur Messung und/oder Aufrechterhaltung einer vorgegebenen Spannung des Etikettenbandes 11a bzw. 11b zumindest während des Etikettierbetriebes usw.

Bei in der Praxis eingesetzten Etikettieraggregaten ist es üblich, deren Etikettenbandzuführungen 14 mit wenigstens zwei Aufnahmen 17 für jeweils eine Etikettenbandrolle 11c auszubilden, wie dies bei dem in der Figur 4 dargestellten und für eine Verarbeitung des Etikettenbandes 11a ausgebildeten Etikettieraggregat 10 der Fall ist. Während des Etikettierprozesses erfolgt das Abziehen des Etikettenbandes 11a von der einen Etikettenbandrolle 11c, während die andere Etikettenbandrolle 11c in Reserve oder Bereitschaft gehalten ist. Durch eine in Transportrichtung des Etikettenbandes 11a vor dem Bandspeicher 16 vorgesehene Spleißeinrichtung 29 ist es ohne Unterbrechung eines laufenden Etikettierprozesses möglich, das Ende des Etikettenbandes 11a einer verbrauchten Etikettenbandrolle 11c mit dem Anfang des Etikettenbandes 11a der in Bereitstellung befindlichen Etikettenbandrolle 11c zu verbinden.

Die Figur 7 zeigt in den Position a - c den zeitlichen Verlauf der Geschwindigkeiten Vₒᵤₜ und Vᵢₙ sowie den zeitlichen Verlauf der Belegung x des Bandspeichers 16 vor und nach dem Zeitpunkt T_{S} der Spleißung. Durch ein dem Zeitpunkt T_{S} vorausgehendes und z.B. von der Steuerelektronik 12 erzeugtes Steuersignal erfolgt bei konstanter Geschwindigkeit Vₒᵤₜ durch entsprechende Ansteuerung des Antriebs der Etikettenbandzuführung 14 und des Antriebs 25, d.h. durch Erhöhung nur der Geschwindigkeit Vᵢₙ des augenblicklich benutzten Etikettenbandes 11a eine Erhöhung der Belegung x des Bandspeichers 16 und daran anschließend eine Reduzierung der Geschwindigkeit Vᵢₙ des augenblicklich benutzten Etikettenbandes 11a auf einen reduzierten Wert, der den Spleißvorgang ermöglicht. Nach dem Zeitpunkt Tₛ und nach dem Verbinden des Etikettenbandes 11a der bereitstehenden Etikettenbandrolle 11c mit dem Etikettenband 11a der verbrauchten Etikettenbandrolle wird durch entsprechende Ansteuerung des Antriebs der Etikettenbandzuführung 14 und des Antriebs 25 die Geschwindigkeit Vᵢₙ wieder erhöht, und zwar unter Reduzierung der Belegung x des Bandspeichers 16. Anschließend wird die Geschwindigkeit Vᵢₙ wieder auf ihren der Geschwindigkeit Vₒᵤₜ entsprechenden ursprünglichen Wert reduziert.

Die vorstehend beschriebenen Verfahrensschritte zur Steuerung und/oder Regelung des Etikettieraggregates 10 und der Geschwindigkeiten Vₒᵤₜ und Vᵢₙ, der Belegung x des Bandspeichers 16 sowie der Drehgeschwindigkeit nᵣₑₑₗ sind durch die Ausbildung des Bandspeichers 16 als aktiver Speicher mit den Antrieben 25, 26 und 27 sowie durch das zeitlich vorauseilende Informations- und/oder Steuersignal S möglich, wobei also wesentliche, für alle Ausführungsformen der Erfindung gültige steuerungstechnische Maßnahmen und Eigenschaften der Etikettiermaschine 10 sind:
- Informationen über die der Etikettiermaschine 8 zugeführten Behälter 3, deren Anzahl, Verteilung und/oder zeitliche Abfolge werden erfasst und ausgewertet, wobei diese Informationen von der Streckblasmaschine 2 und/oder von einer zwischen dieser Maschine und der Etikettiermaschine 8 angeordneten Überwachungsvorrichtung, beispielsweise von der Sensoreinrichtung 13 bereitgestellt werden.
- Die Bewegung und Ansteuerung der Antriebe der Etikettenbandzuführung 14, der Etikettiereinrichtung 15 und des Bandspeichers 16, insbesondere auch der Antriebe 25, 26 und 27 erfolgt in Abhängigkeit von diesen Informationen und deren Auswertung in der Weise, dass das Etikettieraggregat 10 mit der Übergabe eines Etiketts verzögerungsfrei dann startet, wenn sich am Beginn eines Etikettierbetriebes oder nach Beendigung einer Lücke im Behälterstrom ein Behälter 3 an der Etikettierposition 10.1 befindet, und die Übergabe von Etiketten verzögerungsfrei dann stoppt, wenn kein Behälter an der Etikettierposition 10.1 vorhanden ist.
- Die Ansteuerung der Antriebe der Etikettenbandzuführung 14, der Etikettiereinrichtung 15 und des Bandspeichers 16, insbesondere auch der Antriebe 25, 26 und 27 erfolgt in der Weise, dass zumindest während des Etikettierbetriebes das Etikettenband 11a bzw. 11b eine Mindestbandspannung aufweist.
- Bei Aufnahme des Etikettierprozesses befinden sich die Etikettiermaschine 8 bzw. dessen Etikettieraggregat 10 bevorzugt in einer Startposition, zumindest kurz bevor ein erster Behälter 3 die Etikettierposition 10.1 erreicht, wobei in dieser Startposition der Bandspeicher 16 eine mittlere Belegung x aufweist, d.h. sich der Schlitte 24 in einer mittleren Position, beispielsweise in einer Mittelstellung befindet, eine Sollbandspannung am Etikettenband 11a bzw. 11b anliegt und an allen Motoren der Antriebe, insbesondere der Antriebe 25 - 27 Spannung und/oder Steuerinformationen anliegen.
- Durch diese Startposition kann der Start der Etikettiermaschine 10 verbessert werden, die Belastungen der Maschine werden vermindert, das Etikettenband 11a bzw. 11b wird geschont. Für das Beschleunigen der eine hohe Masse aufweisenden Funktionselemente oder Bauteile, einschließlich der Etikettenbandrollen 11c wird Zeit gewonnen.
- Das Etikettieraggregat 10 verfügt bevorzugt weiterhin über eine Wartungs- und/oder Ruheposition, welche dann eingenommen wird, wenn die Produktion bzw. der Etikettierprozess für einen längeren Zeitraum gestoppt wurde. Hierbei befindet sich der Tänzer oder Schlitten 24 dann in einer Ruheposition, beispielsweise in einer der beiden möglichen Endstellungen, die Bandspannung ist erheblich reduziert oder aber vollständig abgebaut. Die Motoren der Antriebe, insbesondere der Antriebe 25 - 27 sind abgeschaltet.
- Beim Anfahren des Etikettieraggregates 10 auf dem jeweils ersten Behälter 3 am Beginn des Etikettierprozesses und/oder nach einer Behälterlücke sowie auch beim Abfahren des Etikettieraggregates 10 auf den jeweils letzten Behälter 3 am Ende des Etikettierprozesses und/oder am Beginn einer Behälterlücke dient also der als aktiver Speicher ausgebildete Bandspeicher 16 dazu ausreichend Etikettenband 11a bzw. 11b für die Etikettierung der Behälter 3 an der Etikettiereinrichtung 15 bereit zu stellen, bis die Komponenten der Etikettenbandzuführung 14, insbesondere aber die dortige Etikettenbandrolle 11c auf die erforderliche Drehzahl beschleunigt wurde, bzw. abgebremst wurde, und zwar noch bevor der Etikettentransport zu einem Behälter 3 begonnen hat oder unterbrochen wurde.
- Durch das funktionsgerechte Zusammenwirken von wenigstens drei Komponenten, nämlich der Etikettenbandzuführung 14, der Etikettiereinheit 15 und des Bandspeichers 16 bzw. deren Antriebe ist es möglich, jeweils auf einen sich ändernden Betriebszustand "Etikettieren"/"Nicht-Etikettieren" des Etikettieraggregates 10 zu reagieren, bevor dieser Betriebszustand eingetreten ist oder die Änderung des Betriebszustandes erfolgt. Durch den stetigen Informationsaustausch zwischen der vorgeschalteten Maschine, die bei der dargestellten Ausführungsform die Streckblasmaschine 2 ist, bzw. der Sensoreinheit 13 liegt zu jeder Zeit eine klare Information vor, ob und/oder wann der nächste Behälter 3 die Etikettierposition 10.1 erreicht.
- Beim Anfahren des Etikettieraggregates am Beginn des Etikettierprozesses und/oder nach der Beendigung einer Behälterlücke im Behälterstrom und vor der Übergabe des Etiketts 11 an einen ersten Behälter 3 wird somit insbesondere die Etikettenbandrolle 11c vorbeschleunigt und es wird Etikettenband 11a bzw. 11b von der Etikettenbandzuführung 14 in den Bandspeicher 16 gefördert. Erst dann, wenn der erste Behälter 3 die Etikettierposition 10.1 erreicht hat, wird durch Ansteuerung des Antriebs 26 an der Etikettiereinheit 15 die Übergabe des Etiketts 11 an diesen Behälter sowie auch an die im Teilungsabstand nachfolgenden Behälter eingeleitet. Wegen des Fehlens von Komponenten mit sehr hohem Trägheitsmoment kann der Antrieb 26 wesentlich schneller beschleunigen, als die Etikettenbandzuführung wegen des großen Drehmomentes der Etikettenbandrolle 11c, sodass dem Bandspeicher 16 zunächst mehr Etikettenband 11a bzw. 11b entnommen wird, als diesem Speicher von der Etikettenbandzuführung 14 zufließt. Die Belegung x des Bandspeichers 16 nimmt dabei also zunächst ab, wie dies auch in den Positionen c der Figuren 5 und 6 dargestellt ist. Dann wenn beide Geschwindigkeiten Vₒᵤₜ und Vᵢₙ gleich sind, stellt sich ein stabiler Zustand ein, bei dem die Belegung x konstant oder im Wesentlichen konstant bleibt und nur einem Teil, beispielsweise 50% oder etwa 50% der maximalen Kapazität des Bandspeichers entspricht.
Vorstehend wurde davon ausgegangen, dass das Etikettieraggregat 10 bei Aufnahme des Etikettierprozesses unter Nutzung der Vorlaufzeit tv und dabei vorzugsweise aus der Startposition startet. Grundsätzlich besteht aber auch die Möglichkeit, dass das Etikettieraggregat 10 bei Aufnahme des Etikettierprozesses ohne Nutzung der Vorlaufzeit tv, bevorzugt aber wiederum aus der Startposition startet. Unabhängig hiervon gilt aber, dass die Steuerung des Etikettieraggregates 10 bei im Behälterstrom auftretenden Lücken 28.1 - 28.3 in der Weise erfolgt, wie dies vorstehend im Zusammenhang mit der Figur 6 beschrieben wurde.
Die Erfindung wurde voranstehend an einem Ausführungsbeispiel erläutert. Es versteht sich, dass zahlreiche Änderungen sowie Abwandlungen möglich sind. So ist beispielsweise das Etikettenband 11a bzw. 11b auf seiner Länge zwischen in der Aufnahme 17 bzw. der Etikettenbandrolle 11c und dem Bandspeicher 16 über Etikettenbandumlenkungen auch eines weiteren, beispielsweise federbelasteten Etikettenbandspeichers geführt. Ebenso sind in Etikettenbandtransportrichtung auf die Bandspeicher 16 folgend weitere Etikettenbandumlenkungen und/oder weitere Etikettenbandspeicher vorgesehen.
Weiterhin wurde vorstehend ausgeführt, dass der Tänzer oder Schlitten 24 des Bandspeichers 16 durch einen motorischen Antrieb bewegt wird. Grundsätzlich könnte anstelle des Antriebs 27 oder aber zusätzlich zu diesem eine den Schlitten 24 bewegende Federeinrichtung vorgesehen sein, wobei dann die Steuerung der Belegung x des Bandspeichers 16 durch entsprechende Ansteuerung nur der den Bandspeicher-Einlass bildenden Etikettenbandabzieheinrichtung 18 und der den Bandspeicher-Auslass bildenden Etikettenbandabzieheinrichtung 19 erfolgt.
Vorstehend wurde die Etikettiermaschine 8 und das Etikettieraggregat 10 zum Aufbringen von Etiketten 11 auf die Behälter 3 beschrieben. Mit dieser Maschine bzw. mit diesem Aggregat können in gleicher Weise auch andere Ausstattungselemente, beispielsweise Folierungen auf die Behälter 3 aufgebracht werden. Weiterhin ist es auch möglich, dass die Etikettiermaschine 8 zwei oder mehr als zwei Etikettieraggregate 10 aufweist, von denen dann bevorzugt jedes in der vorstehend beschriebenen Weise gesteuert wird.

### Bezugszeichenliste

- 1: Anlage
- 2: Streckblasmaschine
- 2.1: Auslass
- 3: Flasche
- 4: Vorformling
- 5 - 7: umlaufendes Transportelement
- 8: Etikettiermaschine
- 8.1: Behältereinlass
- 8.2: Behälterauslass
- 9: Rotor
- 10: Etikettieraggregat
- 10.1: Etikettierposition
- 11: Etikett
- 11a, 11b: Etikettenband
- 11c: Etikettenbandrolle
- 12: Steuerelektronik
- 13: Sensoreinrichtung
- 14: Etikettenbandzuführung
- 15: Etikettiereinheit
- 16: Bandspeicher
- 17: Aufnahme für Etikettenbandrolle
- 18: Bandspeicher-Einlass
- 19: Bandspeicher-Auslass
- 20: Schneidvorrichtung
- 21: Übergabezylinder
- 22: Beleimungseinrichtung
- 23: Spenderkante
- 24: Haupttänzer oder Schlitten
- 25: Antrieb des Bandspeichereinlasses 18
- 26: Antrieb des Etikettenspeicher-Auslasses 19
- 27: Antrieb des Schlittens 24
- 28.1 - 28.3: Behälterlücken im Behälterstrom
- 29: Spleißvorrichtung

## Patentansprüche

1. Verfahren zur Steuerung einer Etikettiermaschine (8) und/oder wenigstens eines Etikettieraggregates (10) der Etikettiermaschine (8) zum Aufbringen von Ausstattungselementen, beispielsweise Etiketten (11) auf Behälter (3), wobei die Etikettiermaschine (8) in einer verblockten Behälterbehandlungsanlage (1) vorgesehen ist, und wobei das Etikettieraggregat (10) zwischen einem Betriebszustand "Ausstatten" bei an einer Etikettierposition befindlichen Behälter (3) und einem Zustand "Nicht-Ausstatten" bei an der Ausstattungsposition (10.1) fehlendem Behälter (3) steuerbar ist, wobei das Etikettieraggregat (10) oder eine dieses ansteuernde Steuereinrichtung (12) vor der Umschaltung zwischen den Betriebszuständen ein Steuer- oder Informationssignal (S) zugeführt wird, welches die Position eines ersten Behälters (3) und/oder eines letzten Behälters (3) und/oder einer Lücke (28.1 - 28.3) oder des Anfangs und/oder Endes einer solchen Lücke im Behälterstrom definiert, bevor dieser erste oder letzte Behälter (3) und/oder diese Lücke und/oder deren Anfang und/oder Ende die Etikettiermaschine (8) oder deren Behältereinlauf (8.1) erreichen, wobei das wenigstens eine Etikettieraggregat (10) zur Verarbeitung von bandförmigem Ausstattungsmaterial, beispielsweise zur Verarbeitung von Etikettenbändern (11a, 11b) ausgebildet ist und hierfür zumindest eine Ausstattungsband- oder Etikettenbandzuführung (14) mit wenigstens einer Aufnahme (17) zur Aufnahme einer zu verarbeitenden Ausstattungs- oder Etikettenbandrolle (11c), eine Ausstattung- oder Etikettiereinheit (15) zur Übergabe der Ausstattungselemente oder Etiketten (11) an einen an einer Etikettierposition (10.1) befindlichen Behälter (3) sowie wenigstens einen aktiven Ausstattungs- oder Bandspeicher (16) zwischen der Ausstattungs- und Etikettenbandzuführung (14) und der Ausstattungs- oder Etikettiereinheit (15) aufweist, und dass die Ausstattungs- oder Etikettenbandzuführung (14), die Ausstattungs- oder Etikettiereinheit (15) sowie der Ausstattungs- oder Bandspeicher (16) mit eigenen steuerbaren und/oder regelbaren Antrieben (25 - 27) ausgebildet sind,
**dadurch gekennzeichnet, dass** gesteuert durch das zeitlich vorauseilende Informations- und/oder Steuersignal (S) bei Beendigung des Ausstattungs- oder Etikettierprozesses oder am Anfang einer Lücke (28.1 - 28.3) im Behälterstrom gesteuert durch das zeitlich vorauseilende Informations- und/oder Steuersignal (S) in einer Vorlaufzeit (tv), die dem Zeitpunkt (Te) vorausgeht, an dem der letzte Behälter (3) die Etikettierposition (10.1) passiert, die Belegung des Ausstattungs- oder Bandspeichers (16) zunächst reduziert und anschließend in einer diesem Zeitpunkt (Te) folgenden Nachlaufzeit (tn) wieder erhöht wird.

2. Verfahren nach Anspruch 1, **dadurch gekennzeichnet, dass** der Etikettiermaschine (8) vorausgehend eine weitere Behälterbehandlungsmaschine (2) vorgesehen ist, und dass das Informations- und/oder Steuersignal (S) von der weiteren Behälterbehandlungsmaschine (2) und/oder von einer Sensoreinheit (13) gebildet ist, die an einer Behältertransportstrecke (5 - 7) zwischen der weiteren Behälterbehandlungsmaschine (2) und der Etikettiermaschine (8) vorgesehen ist.

3. Verfahren nach Anspruch 2, **dadurch gekennzeichnet, dass** die Behältertransportstrecke (5 - 7) oder die zwischen der weiteren Behälterbehandlungsmaschine (2) oder der Sensoreinheit (13) und der Etikettiermaschine (8) sich erstreckende Länge der Behältertransportstrecke (5 - 7) eine Aufnahmekapazität von wenigstens zehn Behältern (3), beispielsweise von wenigstens zwanzig, vorzugsweise von zehn bis dreißig Behältern (3) aufweist.

4. Verfahren nach Anspruch 2 oder 3, **dadurch gekennzeichnet, dass** die weitere Behälterbehandlungsmaschine eine Maschine mit einer festen oder nur in Stufen einstellbaren Leistung, beispielsweise eine Streckblasmaschine (2) ist.

5. Verfahren nach Anspruch 4, **dadurch gekennzeichnet, dass** die Ausstattung- oder Etikettiereinheit (15) zur Abgabe eines Ausstattungselementes oder eines Etiketts (11) bei an der Etikettierposition (10.1) befindlichen Behältern (3) sowie zur Nichtbereitstellung von Ausstattungselementen oder Etiketten (11) bei fehlenden Behältern an der Ausstattungs- oder Etikettierposition (10.1) gesteuert, vorzugsweise verzögerungsfrei gesteuert wird.

6. Verfahren nach einem der vorhergehenden Ansprüche, **dadurch gekennzeichnet, dass** am Beginn eines Ausstattungs- oder Etikettierprozesses und/oder nach Beendigung einer Lücke (28.1 - 28.3) im Behälterstrom durch das zeitlich vorausgehende Informations- und/oder Steuersignal (S) die Antriebe der Etikettenbandzuführung (14) und/oder eines Ausstattungs-BandspeicherEinlasses (18) bereits aktiviert werden, bevor der erste Behälter (3) Etikettierposition (10.1) erreicht.

7. Verfahren nach einem der vorhergehenden Ansprüche, **dadurch gekennzeichnet, dass** bei einer Aufnahme des Etikettierprozesses oder bei einer Behälterstromlücke (28.1 - 28.3) gesteuert durch das zeitlich voreilende Informations- und Steuersignal (S) die Belegung des Ausstattungs- oder Bandspeichers (16) in einer Vorlaufzeit (tv) erhöht wird.

8. Verfahren nach einem der vorhergehenden Ansprüche, **dadurch gekennzeichnet, dass** in einer Nachlaufzeit (tn), die sich an den Zeitpunkt (T0) der Übergabe des Ausstattungselementes oder Etiketts (11) an den ersten Behälter (3) anschließt, die Belegung des Ausstattungs- oder Bandspeichers vorübergehend reduziert wird.

9. Verfahren nach einem der vorhergehenden Ansprüche, **dadurch gekennzeichnet, dass** während eines laufenden, störungsfreien Ausstattungs- oder Etikettierprozesses der Ausstattungs- oder Bandspeicher (16) eine mittlere Belegung, beispielsweise eine Belegung von etwa 50% seiner maximalen Speicherkapazität aufweist.

10. Verfahren nach einem der vorhergehenden Ansprüche, **dadurch gekennzeichnet, dass** am Ende eines Ausstattungs- oder Etikettierprozesses oder am Beginn einer Behälterstromlücke gesteuert durch das zeitlich vorauseilende Informations- und/oder Steuersignal (S) eine Reduzierung der Geschwindigkeit der Ausstattungs- oder Etikettenbandzuführung (14) in einer Vorlaufzeit (tv) eingeleitet wird, bevor der bei Beendigung des Ausstattungs- oder Etikettierprozesses letzte Behälter oder der letzte Behälter (3) vor der Behälterstromlücke die Ausstattungs- oder Etikettierposition (10.1) erreicht.

11. Verfahren nach einem der vorhergehenden Ansprüche, **dadurch gekennzeichnet, dass** in einer Nachlaufzeit (tn), die sich an dem Zeitpunkt (Te) anschließt, an dem der letzte Behälter (3) die Ausstattungs- oder Etikettierposition (10.1) erreicht bei Beendigung des Ausstattungs- oder Etikettierprozesses eine Reduzierung der Geschwindigkeit (Vin) der Ausstattungs- oder Etikettenbandzuführung (14) auf Null oder bei einer Behälterstromlücke (28.1 - 28.3) zumindest eine weitere Reduzierung der Geschwindigkeit (Vin) der Ausstattungs- oder Etikettenbandzuführung (14) erfolgt.

12. Verfahren nach einem der vorhergehenden Ansprüche, **dadurch gekennzeichnet, dass** der Bandspeicher (16) ein aktiver Speicher ist, der wenigstens einen von einem Antrieb (25) gesteuert antreibbaren Bandspeichereinlass (18), einen von einem weiteren Antrieb (26) gesteuert antreibbaren Bandspeicher-Auslass (19) sowie wenigstens einen Tänzer (24) mit wenigstens einer Bandumlenkung aufweist, und dass der Tänzer (24) zur Ausbildung wenigstens einer einem Belegungsgrad (x) entsprechenden Schlaufe des Ausstattungs- oder Etikettenbandes (11a, 11b) ausgebildet ist.

13. Verfahren nach Anspruch 12, **dadurch gekennzeichnet, dass** für den Tänzer (24) ein eigenständiger motorischer Antrieb (27), beispielsweise ein Linearantrieb vorgesehen ist.

14. Etikettieraggregat einer Etikettiermaschine (8) zum Aufbringen von Ausstattungselementen, beispielsweise Etiketten (11) auf Behälter (3) unter Verarbeitung von bandförmigem Ausstattungsmaterial, beispielsweise zur Verarbeitung von Etikettenbändern (11a, 11b), mit zumindest einer Ausstattungsband- oder Etikettenbandzuführung (14) mit wenigstens einer Aufnahme (17) zur Aufnahme einer zu verarbeitenden Ausstattungs- oder Etikettenbandrolle (11c), mit einer Ausstattungs- oder Etikettiereinheit (15) zur Übergabe der Ausstattungselemente oder Etiketten (11) an einen an einer Etikettierposition (10.1) der Etikettiermaschine (8) befindlichen Behälter (3) sowie wenigstens einen Bandspeicher (16) zwischen der Ausstattungs- und Etikettenbandzuführung (14) und der Ausstattungs- oder Etikettiereinheit (15), wobei der Bandspeicher (16) als aktiver Speicher ausgebildet ist und hierfür die Ausstattungs- oder Etikettenbandzuführung (14), die Ausstattungs- oder Etikettiereinheit (15) sowie ein Tänzer (24) des Bandspeichers (16) mit eigenen steuerbaren und/oder regelbaren Antrieben (25 - 27) ausgebildet sind, wobei bei Anordnung der Etikettiermaschine (8) in einer verblockten Behälterbehandlungsanlage (1) das Etikettieraggregat (10) oder dessen Bandspeicher (16) zur Umschaltung zwischen Betriebszuständen "Ausstatten" und "Nicht-Ausstatten" durch ein Steuer- oder Informationssignal (S) steuerbar sind, welches die Position eines ersten Behälters (3) und/oder eines letzten Behälters (3) und/oder einer Lücke (28.1 - 28.3) oder des Anfangs und/oder Endes einer solchen Lücke im Behälterstrom definiert, bevor dieser erste oder letzte Behälter (3) und/oder diese Lücke und/oder deren Anfang und/oder Ende die Etikettiermaschine (8) oder deren Behältereinlauf (8.1) erreichen,
**dadurch gekennzeichnet, dass** das Etikettieraggregat für eine Steuerung in der Weise ausgebildet ist, dass gesteuert durch das zeitlich vorauseilende Informations- und/oder Steuersignal (S) bei Beendigung des Ausstattungs- oder Etikettierprozesses oder am Anfang einer Lücke (28.1 - 28.3) im Behälterstrom gesteuert durch das zeitlich vorauseilende Informations- und/oder Steuersignal (S) in einer Vorlaufzeit (tv), die dem Zeitpunkt (Te) vorausgeht, an dem der letzte Behälter (3) die Etikettierposition (10.1) passiert, die Belegung des Ausstattungs- oder Bandspeichers (16) zunächst reduziert und anschließend in einer diesem Zeitpunkt (Te) folgenden Nachlaufzeit (tn) wieder erhöht wird.

15. Etikettieraggregat nach Anspruch 14, **dadurch gekennzeichnet, dass** das Informations- und/oder Steuersignal (S) von einer weiteren der Etikettiermaschine (8) vorausgehenden Behälterbehandlungsmaschine (2) und/oder von einer an einer Behältertransportstrecke (5 - 7) vorgesehenen Sensoreinheit (13) gebildet ist.

16. Etikettieraggregat nach Anspruch 14 oder 15, **dadurch gekennzeichnet, dass** die Ausstattung- oder Etikettiereinheit (15) zur Abgabe eines Ausstattungselementes oder eines Etiketts (11) bei an der Etikettierposition (10.1) befindlichen Behältern (3) sowie zur Nichtbereitstellung von Ausstattungselementen oder Etiketten (11) bei fehlenden Behältern (3) an der Etikettierposition (10.1) steuerbar ist, vorzugsweise verzögerungsfrei steuerbar ist.

17. Etikettieraggregat nach einem der vorhergehenden Ansprüche 14 - 16, **dadurch gekennzeichnet, dass** es für eine Steuerung in der Weise ausgebildet ist, dass am Beginn eines Ausstattungs- oder Etikettierprozesses und/oder nach Beendigung einer Lücke (28.1 - 28.3) im Behälterstrom durch das zeitlich vorausgehende Informations- und/oder Steuersignal (S) die Antriebe der Etikettenbandzuführung (14) und/oder eines Ausstattungs-BandspeicherEinlasses (18) bereits aktiviert werden, bevor der erste Behälter (3) Etikettierposition (10.1) erreicht.

18. Etikettieraggregat nach einem der vorhergehenden Ansprüche 14-17, **dadurch gekennzeichnet, dass** es für eine Steuerung in der Weise ausgebildet ist, dass bei einer Aufnahme des Etikettierprozesses oder bei einer Behälterstromlücke (28.1 - 28.3) gesteuert durch das zeitlich voreilende Informations- und Steuersignal (S) die Belegung des Ausstattungs- oder Bandspeichers (16) in einer Vorlaufzeit (tv) erhöht wird.

19. Etikettieraggregat nach einem der vorhergehenden Ansprüche 14 - 18, **dadurch gekennzeichnet, dass** es für eine Steuerung in der Weise ausgebildet ist, dass in einer Nachlaufzeit (tn), die sich an den Zeitpunkt (T0) der Übergabe des Ausstattungselementes oder Etiketts (11) an den ersten Behälter (3) anschließt, die Belegung des Ausstattungs- oder Bandspeichers vorübergehend reduziert wird.

20. Etikettieraggregat nach einem der vorhergehenden Ansprüche 14- 19, **dadurch gekennzeichnet, dass** es für eine Steuerung in der Weise ausgebildet ist, dass während eines laufenden, störungsfreien Ausstattungs- oder Etikettierprozesses der Ausstattungs- oder Bandspeicher (16) eine mittlere Belegung, beispielsweise eine Belegung von etwa 50% seiner maximalen Speicherkapazität aufweist.

21. Etikettieraggregat nach einem der vorhergehenden Ansprüche 14-20, **dadurch gekennzeichnet, dass** es für eine Steuerung in der Weise ausgebildet ist, dass am Ende eines Ausstattungs- oder Etikettierprozesses oder am Beginn einer Behälterstromlücke gesteuert durch das zeitlich vorauseilende Informations- und/oder Steuersignal (S) eine Reduzierung der Geschwindigkeit der Ausstattungs- oder Etikettenbandzuführung (14) in einer Vorlaufzeit (tv) eingeleitet wird, bevor der bei Beendigung des Ausstattungs- oder Etikettierprozesses letzte Behälter oder der letzte Behälter (3) vor der Behälterstromlücke die Ausstattungs- oder Etikettierposition (10.1) erreicht.

22. Etikettieraggregat nach einem der vorhergehenden Ansprüche 14 - 21, **dadurch gekennzeichnet, dass** es für eine Steuerung in der Weise ausgebildet ist, dass in einer Nachlaufzeit (tn), die sich an dem Zeitpunkt (Te) anschließt, an dem der letzte Behälter (3) die Ausstattungs- oder Etikettierposition (10.1) erreicht bei Beendigung des Ausstattungs- oder Etikettierprozesses eine Reduzierung der Geschwindigkeit (Vin) der Ausstattungs- oder Etikettenbandzuführung (14) auf Null oder bei einer Behälterstromlücke (28.1 - 28.3) zumindest eine weitere Reduzierung der Geschwindigkeit (Vin) der Ausstattungs- oder Etikettenbandzuführung (14) erfolgt.

23. Behälterbehandlungsanlage, die in verblockter Form wenigstens eine Etikettiermaschine (8) mit wenigstens einem Etikettieraggregat (10) und wenigstens eine weitere Behälterbehandlungsmaschine (2) aufweist, die der Etikettiermaschine (8) in einer Behältertransportrichtung vorausgeht, wobei das Etikettieraggregat (10) durch ein Steuer- oder Informationssignal (S) steuerbar sind, welches die Position eines ersten Behälters (3) und/oder eines letzten Behälters (3) und/oder einer Lücke (28.1 - 28.3) oder des Anfangs und/oder Endes einer solchen Lücke im Behälterstrom definiert, bevor dieser erste oder letzte Behälter (3) und/oder diese Lücke und/oder deren Anfang und/oder Ende die Etikettiermaschine (8) oder deren Behältereinlauf (8.1) erreichen, **dadurch gekennzeichnet, dass** das Etikettieraggregat (10) nach einem der Ansprüche 14-22 ausgebildet ist.

24. Behälterbehandlungsanlage nach Anspruch 23, **dadurch gekennzeichnet, dass** zwischen der Etikettiermaschine (8) und einer dieser vorausgehenden weiteren Behälterbehandlungsmaschine (2) eine Behältertransportstrecke (5 - 7) vorgesehen ist, und dass das Informations- und/oder Steuersignal (S) von der weiteren Behälterbehandlungsmaschine (2) und/oder von einer an der Behältertransportstrecke (5 - 7) vorgesehenen Sensoreinheit (13) gebildet ist.

25. Behälterbehandlungsanlage nach Anspruch 23 oder 24, **dadurch gekennzeichnet, dass** die Behältertransportstrecke (5 - 7) oder die zwischen der weiteren Behälterbehandlungsmaschine (2) oder der Sensoreinheit (13) und der Etikettiermaschine (8) sich erstreckende Länge der Behältertransportstrecke (5 - 7) eine Aufnahmekapazität von wenigstens zehn Behältern (3), beispielsweise von wenigstens zwanzig, vorzugsweise von zehn bis dreißig Behältern (3) aufweist.

26. Behälterbehandlungsanlage nach einem der vorhergehenden Ansprüche 23 - 25, **dadurch gekennzeichnet, dass** die weitere Behälterbehandlungsmaschine (2) eine Maschine mit einer festen oder nur in Stufen einstellbaren Leistung, beispielsweise eine Streckblasmaschine (2) ist.

## Claims

1. Method for controlling a labelling machine (8) and/or at least one labelling unit (10) of the labelling machine (8) for applying application elements, for example labels (11), to containers (3), wherein the labelling machine (8) is provided in a combined container handling system (1), and wherein the labelling unit (10) can be switched between an "Apply" mode for when a container (3) is in a labelling position and a "Do not apply" mode for when there is no container (3) in the application position (10.1), wherein, before the switching over between the operating modes, a control signal or information signal (S) is sent to the labelling unit (10) or a control device (12) actuating this unit, which defines the position of a first container (3) and/or of a last container (3) and/or of a gap (28.1-28.3) or of the beginning and/or end of such a gap in the container stream, before this first or last container (3) and/or this gap and/or the beginning and/or end of the gap reach the labelling machine (8) or its container inlet (8.1), wherein the at least one labelling unit (10) is configured for the processing of strip-shaped application material, for example for processing label strips (11a, 11b), and for this purpose comprises at least one application strip or label strip delivery element (14), with at least one receiver (17) for receiving an application strip or label strip roll (11c) which is to be processed, an application or labelling unit (15) for transferring the application elements or labels (11) to a container (3) located at a labelling position (10.1), as well as at least one active application or strip store (16) between the application strip or label strip delivery element (14) and the application unit or labelling unit (15), and that the application strip or labelling strip delivery element (14), the application or labelling unit (15), and the application strip or label strip store (16) are configured with their own controllable and/or regulatable drives (25-27),
**characterised in that**, controlled by the temporally preceding information signal and/or control signal (S), at the ending of the application or labelling process or at the start of a gap (28.1-28.3) in the container flow, controlled by the temporally preceding information signal and/or control signal (S), in a lead time (tv) which precedes the point of time (Te) at which the last container (3) passes the labelling position (10.1), the assignment of the application store or strip store (16) is initially reduced, and then, during a follow-on time (tn) following this point of time (Te), is increased again.

2. Method according to claim 1, **characterised in that** a further container handling machine (2) is provided upstream of the labelling machine (8), and that the information signal and/or control signal (S) is formed by the further container handling machine (2) and/or by a sensor unit (13), which is provided at a container transport segment (5-7) between the further container handling machine (2) and the labelling machine (8).

3. Method according to claim 2, **characterised in that** the container transport segment (5-7), or the length of the container transport segment (5-7) extending between the further container handling machine (2) or the sensor unit (13) and the labelling machine (8), exhibits an accommodation capacity of at least ten containers (3), for example of at least twenty, preferably from ten to thirty containers (3).

4. Method according to claim 2 or 3, **characterised in that** the further container handling machine is a machine with a fixed capacity, or a capacity which can only be adjusted in increments, such as a stretch blow moulding machine (2).

5. Method according to claim 4, **characterised in that** the application or labelling unit (15) is controlled such as to issue an application element or a label (11) onto containers (3) present at the labelling position (10.1), as well as not to provide application elements or labels (11) if there are no containers at the application or labelling position (10.1), preferably being controlled free of any delay.

6. Method according to any one of the preceding claims, **characterised in that**, at the beginning of an application or labelling process and/or after the ending of a gap (28.1-28.3) in the container stream, the drives of the label strip delivery element (14) and/or of an application strip store inlet (18) are already activated by the temporally preceding information signal and/or control signal (S), before the first container (3) reaches the labelling position (10.1).

7. Method according to any one of the preceding claims, **characterised in that**, at the assumption of the labelling process or at a container flow gap (28.1-28.3), controlled by the temporally preceding information signal and control signal (S), the assignment of the application store or strip store (16) is increased during a lead time (tv).

8. Method according to any one of the preceding claims, **characterised in that**, in a follow-on time (tn), which follows the point of time (T0) of the transfer of the application element or label (11) to the first container (3), the assignment of the application store or strip store is temporarily reduced.

9. Method according to any one of the preceding claims, **characterised in that**, during a running interruption-free application or labelling process, the application store or strip store (16) exhibits a middle assignment, for example an assignment of some 50% of its maximum storage capacity.

10. Method according to any one of the preceding claims, **characterised in that**, at the end of an application or labelling process, or at the beginning of a container stream gap, controlled by the temporally preceding information signal and/or control signal (S), a reduction takes place in the speed of the application strip or label strip delivery element (14) in a lead time (tv), before the last container at the ending of the application or labelling process or the last container (3) before the container flow gap reaches the application or labelling position (10.1).

11. Method according to any one of the preceding claims, **characterised in that** in a follow-on time (tn), which follows the moment in time (Te) at which the last container (3) reaches the application or labelling position (10.1) at the ending of an application or labelling process, a reduction takes place in the speed (Vin) of the application strip or label strip delivery element (14) to zero, or, with a container stream gap (28.1-28.3), at least a reduction in the speed (Vin) of the application strip or label strip delivery element (14).

12. Method according to any one of the preceding claims, **characterised in that** the strip store (16) is an active store, which comprises at least one strip store inlet (18), which can be driven in a controlled manner by a drive (25), a strip store outlet (19), which can be driven in a controlled manner by a further drive (26), and at least one dancer element (24) with at least one strip deflection, and that the dancer element (24) is configured for the formation of at least one loop of the application strip or label strip (11a, 11b) which corresponds to a degree (x) of assignment.

13. Method according to claim 12, **characterised in that** an independent motor drive (27) is provided for the dancer element (24), such as a linear drive.

14. Labelling unit of a labelling machine (8) for applying application elements, for example labels (11), to containers (3), with the processing of strip-form application material, for example for processing label strips (11a, 11b), with at least one application strip or label strip delivery element (14), with at least one receiver (17) for receiving an application strip or label strip roll (11c) which is to be processed, with an application unit or labelling unit (15) for transferring the application elements or labels (11) to a container (3) located at a labelling position (10.1) of the labelling machine (8), as well as at least one strip store (16) between the application strip and label strip delivery element (14) and the application or labelling unit (15), wherein the strip store (16) is configured as an active store, and for this purpose the application strip or label strip delivery element (14), the application or labelling unit (15), and a dancer element (24) of the strip store (16) are configured with their own controllable and/or regulatable drives (25-27), wherein, with the arrangement of the labelling machine (8) in a combined container handling system (1), the labelling unit (10) or its strip store (16) can be controlled for switching between operational modes of "Apply" and "Do not apply" by way of a control signal or information signal (S), which defines the position of a first container (3) and/or of a last container (3) and/or of a gap (28.1-28.3) or of the beginning and/or end of such a gap in the container stream, before this first or last container (3) and/or this gap and/or this start and/or end reach the labelling machine (8) or its container inlet (8.1), **characterised in that** the labelling unit is configured in such a way for a controlling procedure that, controlled by the temporally preceding information signal and/or control signal (S), at the ending of the application or labelling process or at the start of a gap (28.1-28.3) in the container flow, controlled by the temporally preceding information signal and/or control signal (S), in a lead time (tv) which precedes the point of time (Te) at which the last container (3) passes the labelling position (10.1), the assignment of the application store or strip store (16) is initially reduced, and then, during a follow-on time (tn) following this point of time (Te), is again increased.

15. Labelling unit according to claim 14, **characterised in that** the information signal and/or control signal (S) is formed by an additional container handling machine (2) upstream of the labelling machine (8) and/or by a sensor unit (13) provided on a container transport segment (5-7).

16. Labelling unit according to claim 14 or 15, **characterised in that** the application unit or labelling unit (15) can be controlled for the dispensing of an application element or of a label (11) when containers (3) are located at the labelling position (10.1), as well as for not providing application elements or labels (11) if there are no containers (3) at the labelling position (10.1), preferably being controllable without any delay.

17. Labelling unit according to any one of the preceding claims 14 - 16, **characterised in that** it is configured for a controlling procedure in such a way that, at the beginning of an application process or labelling process and/or after the ending of a gap (28.1-28.3) in the container stream, by way of the temporally preceding information signal and/or control signal (S), the drives of the label strip delivery element (14) and/or an application strip store inlet (18) are already activated before the first container (3) reaches the labelling position (10.1).

18. Labelling unit according to any one of the preceding claims 14 - 17, **characterised in that** it is configured for a controlling procedure in such a way that, at the assumption of the labelling process or at a gap in the container stream (28.1-28.3), controlled by the temporally preceding information signal and control signal (S), the assignment of the application store or strip store (16) is increased in a lead time (tv).

19. Labelling unit according to any one of the preceding claims 14 - 18, **characterised in that** it is configured for a controlling process in such a way that, during a follow-on time (tn), which follows the point of time (T0) of the transfer of the application element or label (11) to the first container (3), the assignment of the application store or strip store is temporarily reduced.

20. Labelling unit according to any one of the preceding claims 14 - 19, **characterised in that** it is configured for a control process in such a way that, during a running interference-free application or labelling process, the application store or strip store (16) exhibits a medium assignment, for example an assignment of some 50% of its maximum storage capacity.

21. Labelling unit according to any one of the preceding claims 14 - 20, **characterised in that** it is configured for a control process in such a way that, at the end of an application process or labelling process or at the beginning of a container stream gap, controlled by the temporally preceding information signal and/or control signal (S), a reduction in the speed of the application strip or label strip delivery element (14) is initiated in a lead time (tv) before the last container at the ending of the application process or labelling process, or the last container (3) before the gap in the container stream, reaches the application or labelling position (10.1).

22. Labelling unit according to any one of the preceding claims 14 - 21, **characterised in that** it is configured for a control process in such a way that, in a follow-on time (tn), which follows the point of time (Te) at which the last container (3) reaches the application position or labelling position (10.1) at the ending of the application process or labelling process, a reduction in the speed (Vin) of the application strip or label strip delivery element (14) to zero takes place, or, in the event of there being a gap in the container strip (28.1-28.3), at least a further reduction in the speed (Vin) of the application strip or label strip delivery element (14).

23. Container handling system, which comprises in a combined form at least one labelling machine (8) with at least one labelling unit (10), and at least one further container handling machine (2) upstream of the labelling machine (8) in a container transport direction, wherein the labelling element (10) can be controlled by a control signal or information signal (S), which defines the position of a first container (3) and/or of a last container (3) and/or of a gap (28.1-28.3) or of the beginning and/or end of such a gap in the container stream, before this first or last container (3) and/or this gap and/or its beginning and/or end reach the labelling machine (8) or its container inlet (8.1), **characterised in that** the labelling unit (10) is configured in accordance with any one of claims 14-22.

24. Container handling system according to claim 23, **characterised in that** a container transport segment (5-7) is provided between the labelling machine (8) and a further container handling machine (2) upstream of this, and that the information signal and/or control signal (S) is formed by the further container handling machine (2) and/or by a sensor unit (13) provided at the container transport segment (5-7).

25. Container handling system according to claim 23 or 24, **characterised in that** the container transport segment (5-7), or the length of the container transport segment (5-7) extending between the further container handling machine (2) or the sensor unit (13) and the labelling machine (8), has an accommodation capacity of at least ten containers (3), for example of at least twenty, and preferably from ten to thirty containers (3).

26. Container handling system according to any one of the preceding claims 23-25, **characterised in that** the further container handling machine (2) is a machine with a fixed capacity, or a capacity which can only be adjusted in increments, such as a stretch blow moulding machine (2).

## Revendications

1. Procédé servant à commander une machine à étiqueter (8) et/ou au moins une unité d'étiquetage (10) de la machine à étiqueter (8) servant à appliquer des éléments d'accessoirisation, par exemple des étiquettes (11) sur des contenants (3), dans lequel la machine à étiqueter (8) est prévue dans une installation de traitement de contenants (1) bloquée, et dans lequel l'unité d'étiquetage (10) peut être commandée entre un état de fonctionnement « Accessoiriser » pour des contenants (3) se trouvant au niveau d'un poste d'étiquetage et un état « Ne pas accessoiriser » pour des contenants (3) ne se trouvant pas sur le poste d'accessoirisation (10.1), dans lequel un signal de commande ou d'information (S) est amené avant la commutation entre les états de fonctionnement à l'unité d'étiquetage (10) ou à un dispositif de commande (12) pilotant cette dernière, lequel définit la position d'un premier contenant (3) et/ou d'un dernier contenant (3) et/ou d'un interstice (28.1 - 28.3) ou du début et/ou de la fin d'un tel interstice dans le flux de contenants avant que le premier ou le dernier contenant (3) et/ou l'interstice et/ou son début et/ou sa fin n'atteignent la machine à étiqueter (8) ou son arrivée de contenants (8.1), dans lequel l'au moins une unité d'étiquetage (10) est réalisée pour traiter un matériau d'accessoirisation en forme de bande, par exemple pour traiter des bandes d'étiquettes (11a, 11b) et présente à cet effet au moins une amenée de bande d'accessoires ou de bande d'étiquettes (14) avec au moins un logement (17) servant à loger un rouleau de bande d'accessoires ou d'étiquettes (11c) à traiter, une unité d'accessoirisation ou d'étiquetage (15) servant à transférer les éléments d'accessoirisation ou les étiquettes (11) à un contenant (3) se trouvant au niveau d'un poste d'étiquetage (10.1) ainsi qu'au moins un système de stockage d'accessoires ou de bandes (16) actif entre l'amenée de bande d'accessoires et d'étiquettes (14) et l'unité d'accessoirisation ou d'étiquetage (15), et dans lequel l'amenée de bande d'accessoires ou d'étiquettes (14), l'unité d'accessoirisation ou d'étiquetage (15) ainsi que le système de stockage d'accessoires ou de bandes (16) sont réalisés avec des entraînements (25 -27) propres pouvant être commandés et/ou régulés,
**caractérisé en ce que** par la commande par le signal d'information et/ou de commande (S) antérieur à l'approche de la fin du processus d'accessoirisation ou d'étiquetage ou au début d'un interstice (28.1 - 28.3) dans le flux de contenants, par la commande du signal d'information et/ou de commande (S) antérieur lors d'une période de temps préliminaire (tv), qui précède le moment (Te), où le dernier contenant (3) passe le poste d'étiquetage (10.1), l'occupation du système de stockage d'accessoires ou de bandes (16) est dans un premier réduite et est immédiatement après augmentée à nouveau lors d'une période de temps ultérieure (tn) qui suit ledit moment (Te).

2. Procédé selon la revendication 1, **caractérisé en ce qu'**une autre machine de traitement de contenants (2) est prévue en amont de la machine à étiqueter (8), et que le signal d'information et/ou de commande (S) est formé par l'autre machine de traitement de contenants (2) et/ou par une unité de capteur (13), qui est prévue au niveau d'une ligne de transport de contenants (5 - 7) entre l'autre machine de traitement de contenants (2) et la machine à étiqueter (8).

3. Procédé selon la revendication 2, **caractérisé en ce que** la ligne de transport de contenants (5 - 7) ou la longueur de la ligne de transport de contenants (5 - 7) s'étendant entre l'autre machine de traitement de contenants (2) ou l'unité de capteur (13) et la machine à étiqueter (8) présente une capacité d'accueil d'au moins dix contenants (3), par exemple d'au moins vingt, de préférence allant de dix à trente contenants (3).

4. Procédé selon la revendication 2 ou 3, **caractérisé en ce que** l'autre machine de traitement de contenants est une machine avec une puissance fixe ou pouvant être réglée seulement par paliers, par exemple une machine d'étirage-soufflage (2).

5. Procédé selon la revendication 4, **caractérisé en ce que** l'unité d'accessoirisation ou d'étiquetage (15) est commandée, de préférence est commandée sans temporisation, pour distribuer un élément d'accessoirisation ou une étiquette (11) pour des contenants (3) se trouvant au niveau du poste d'étiquetage (10.1) ainsi que pour ne pas fournir d'éléments d'accessoirisation ou des étiquettes (11) pour des contenants qui ne se trouvent pas au niveau du poste d'accessoirisation ou d'étiquetage (10.1).

6. Procédé selon l'une quelconque des revendications précédentes,
**caractérisé en ce qu'**au début d'un processus d'accessoirisation ou d'étiquetage et/ou à la fin d'un interstice (28.1 -28.3) dans le flux de contenants, les entraînements de l'amenée de bande d'étiquettes (14) et/ou d'une entrée de système de stockage de bandes d'accessoires (18) sont activés par le signal d'information et/ou de commande (S) antérieur déjà avant que le premier contenant (3) n'atteigne le poste d'étiquetage (10.1).

7. Procédé selon l'une quelconque des revendications précédentes,
**caractérisé en ce que** l'occupation du système de stockage d'accessoires ou de bandes (16) est augmentée dans une période de temps préliminaire (tv) par la commande par le signal d'information et de commande (S) antérieur dans le cas d'un lancement du processus d'étiquetage ou pour un interstice (28.1 - 28.3) de flux de contenants.

8. Procédé selon l'une quelconque des revendications précédentes,
**caractérisé en ce que** dans une période de temps ultérieure (tn), qui se raccorde au moment (T0) du transfert de l'élément d'accessoirisation ou de l'étiquette (11) au premier contenant (3), l'occupation du système de stockage d'accessoires ou de bandes est réduite de manière temporaire.

9. Procédé selon l'une quelconque des revendications précédentes,
**caractérisé en ce que** pendant un processus d'accessoirisation ou d'étiquetage en cours sans faille, le système de stockage d'accessoires ou de bandes (16) présente une occupation moyenne, par exemple une occupation d'environ 50 % de sa capacité de stockage maximale.

10. Procédé selon l'une quelconque des revendications précédentes,
**caractérisé en ce qu'**à la fin d'un processus d'accessoirisation ou d'étiquetage ou au début d'un interstice de flux de contenants, par la commande par le signal d'information et/ou de commande (S) antérieur, une réduction de la vitesse de l'amenée de bande d'accessoires ou d'étiquettes (14) est commencée dans une période de temps préliminaire (tv) avant que le dernier contenant à l'approche de la fin du processus d'accessoirisation ou d'étiquetage ou le dernier contenant (3) avant l'interstice de flux de contenants n'atteigne le poste d'accessoirisation ou d'étiquetage (10.1).

11. Procédé selon l'une quelconque des revendications précédentes,
**caractérisé en ce que** dans une période de temps ultérieure (tn), qui se raccorde au moment (te), où le dernier contenant (3) atteint le poste d'accessoirisation ou d'étiquetage (10.1), une réduction de la vitesse (Vin) de l'amenée de bande d'accessoires ou d'étiquettes (14) sur zéro est effectuée à l'approche de la fin du processus d'accessoirisation ou d'étiquetage ou au moins une autre réduction de la vitesse (Vin) de l'amenée de bande d'accessoires ou d'étiquettes (14) est effectuée dans le cas d'un interstice de flux de courant (281 -28.3).

12. Procédé selon l'une quelconque des revendications précédentes,
**caractérisé en ce que** le système de stockage de bandes (16) est un système de stockage actif, qui présente au moins une entrée de système de stockage de bandes (18) pouvant être entraînée de manière commandée par un entraînement (25), une sortie de système de stockage de bandes (19) pouvant être entraînée de manière commandée par un autre entraînement (29) ainsi qu'au moins un tendeur (24) avec au moins un système de renvoi de bande, et que le tendeur (24) est réalisé pour réaliser au moins une boucle, correspondant à un taux d'occupation (x), de la bande d'accessoires ou d'étiquettes (11a, 11b).

13. Procédé selon la revendication 12, **caractérisé en ce qu'**un entraînement (27) motorisé autonome, par exemple un entraînement linéaire, est prévu pour le tendeur (24).

14. Unité d'étiquetage d'une machine à étiqueter (8) servant à appliquer des éléments d'accessoirisation, par exemple des étiquettes (11), sur des contenants (3) en traitant un matériau d'accessoirisation en forme de bande, par exemple servant à traiter des bandes d'étiquettes (11a, 11b), avec au moins une amenée de bandes d'accessoires ou de bandes d'étiquettes (14) avec au moins un logement (17) servant à loger un rouleau de bande d'accessoires ou de bandes d'étiquettes (11c) à traiter, avec une unité d'accessoirisation ou d'étiquetage (15) servant à transférer les éléments d'accessoirisation ou les étiquettes (11) au niveau d'un contenant (3) se trouvant au niveau d'un poste d'étiquetage (10.1) de la machine à étiqueter (8) ainsi qu'au moins un système de stockage de bandes (16) entre l'amenée de bande d'accessoires et de bandes d'étiquettes (14) et l'unité d'accessoirisation ou d'étiquetage (15), dans lequel le système de stockage de bandes (16) est réalisé sous la forme d'un système de stockage actif et à cet effet l'amenée de bande d'accessoires ou de bandes d'étiquettes (14), l'unité d'accessoirisation ou d'étiquetage (15) ainsi qu'un tendeur (24) du système de stockage de bandes (16) sont réalisés avec des entraînements (25 - 27) propres pouvant être commandés et/ou régulés, dans lequel lorsque la machine à étiqueter (8) est disposée dans une installation de traitement de contenants (1) bloquée, l'unité d'étiquetage (10) ou son système de stockage de bandes peuvent être commandés pour commuter entre des états de fonctionnement « Accessoiriser » et « Ne pas accessoiriser » par un signal de commande ou d'information (S), lequel définit la position d'un premier contenant (3) et/ou d'un dernier contenant (3) et/ou d'un interstice (28.1 - 28.3) ou du début et/ou de la fin d'un tel interstice dans le flux de contenants avant que ledit premier ou dernier contenant (3) et/ou ladite lacune et/ou son début et/ou sa fin n'atteignent la machine à étiqueter (8) ou son arrivée de contenants (8.1),
**caractérisée en ce que** l'unité d'étiquetage est réalisée en vue d'une commande de telle manière que par la commande par le signal d'information et/ou de commande (S) antérieur à l'approche de la fin du processus d'accessoirisation ou d'étiquetage ou au début d'un interstice (28.1 - 28.3) dans le flux de contenants, par la commande du signal d'information et/ou de commande (S) antérieur lors d'une période de temps préliminaire (tv), qui précède le moment (Te), où le dernier contenant (3) passe le poste d'étiquetage (10.1), l'occupation du système de stockage d'accessoires ou de bandes (16) est dans un premier réduite et est immédiatement après augmentée lors d'une période de temps ultérieure (tn) qui suit ledit moment (Te).

15. Unité d'étiquetage selon la revendication 14, **caractérisée en ce que** le signal d'information et/ou de commande (S) est formé par une autre machine de traitement de contenants (2) précédent la machine à étiqueter (8) et/ou par une unité de capteur (13) prévue au niveau d'une ligne de transport de contenants (5 - 7).

16. Unité d'étiquetage selon la revendication 14 ou 15, **caractérisée en ce que** l'unité d'accessoirisation ou d'étiquetage (15) peut être commandée, de préférence peut être commandée sans temporisation, pour distribuer un élément d'accessoirisation ou une étiquette (11) pour des contenants (3) se trouvant au niveau du poste d'étiquetage (10.1) ainsi que pour ne pas fournir d'éléments d'accessoirisation ou d'étiquettes (11) pour des contenants qui ne se trouvent pas au niveau du poste d'étiquetage (10.1).

17. Unité d'étiquetage selon l'une quelconque des revendications 14 - 16, **caractérisée en ce qu'**elle est réalisée pour une commande de telle manière qu'au début d'un processus d'accessoirisation ou d'étiquetage et/ou à la fin d'un interstice (28.1 -28.3) dans le flux de contenants, les entraînements de l'amenée de bande d'étiquettes (14) et/ou d'une entrée de système de stockage de bandes d'accessoires (18) sont activés par le signal d'information et/ou de commande (S) antérieur déjà avant que le premier contenant (3) n'atteigne le poste d'étiquetage (10.1).

18. Unité d'étiquetage selon l'une quelconque des revendications précédentes 14 - 17, **caractérisée en ce qu'**elle est réalisée pour une commande de telle manière que l'occupation du système de stockage d'accessoires ou de bandes (16) est augmentée dans une période de temps préliminaire (tv) par la commande par le signal d'information et de commande (S) antérieur dans le cas d'un lancement du processus d'étiquetage ou pour un interstice (28.1 - 28.3) de flux de contenants.

19. Unité d'étiquetage selon l'une quelconque des revendications 14 - 18, **caractérisée en ce qu'**elle est réalisée pour une commande de telle manière que dans une période de temps ultérieure (tn), qui se raccorde au moment (T0) du transfert de l'élément d'accessoirisation ou de l'étiquette (11) au premier contenant (3), l'occupation du système de stockage d'accessoires ou de bandes est réduite de manière temporaire.

20. Unité d'étiquetage selon l'une quelconque des revendications précédentes 14 - 19, **caractérisée en ce qu'**elle est réalisée pour une commande de telle manière que pendant un processus d'accessoirisation ou d'étiquetage en cours sans faille, le système de stockage d'accessoires ou de bandes (16) présente une occupation moyenne, par exemple une occupation d'environ 50 % de sa capacité de stockage maximale.

21. Unité d'étiquetage selon l'une quelconque des revendications 14 - 20, **caractérisée en ce qu'**elle est réalisée pour une commande de telle manière qu'à la fin d'un processus d'accessoirisation ou d'étiquetage ou au début d'un interstice de flux de contenants, par la commande par le signal d'information et/ou de commande (S) antérieur, une réduction de la vitesse de l'amenée de bande d'accessoires ou d'étiquettes (14) est commencée dans une période de temps préliminaire (tv) avant que le dernier contenant à l'approche de la fin du processus d'accessoirisation ou d'étiquetage ou le dernier contenant (3) avant l'interstice de flux de contenants n'atteigne le poste d'accessoirisation ou d'étiquetage (10.1).

22. Unité d'étiquetage selon l'une quelconque des revendications précédentes 14 - 21, **caractérisée en ce qu'**elle est réalisée pour une commande de telle manière que dans une période de temps ultérieure (tn), qui se raccorde au moment (te), où le dernier contenant (3) atteint le poste d'accessoirisation ou d'étiquetage (10.1), une réduction de la vitesse (Vin) de l'amenée de bande d'accessoires ou d'étiquettes (14) sur zéro est effectuée à l'approche de la fin du processus d'accessoirisation ou d'étiquetage ou au moins une autre réduction de la vitesse (Vin) de l'amenée de bande d'accessoires ou d'étiquettes (14) est effectuée dans le cas d'un interstice (28.1 -28.3) de flux de courant.

23. Installation de traitement de contenants, qui présente sous une forme bloquée au moins une machine à étiqueter (8) avec au moins une unité d'étiquetage (10) et au moins une autre machine de traitement de contenants (2), qui précède la machine à étiqueter (8) dans une direction de transport de contenants, dans laquelle l'unité d'étiquetage (10) peut être commandée par un signal de commande ou d'information (S), qui définit la position d'un premier contenant (3) et/ou d'un dernier contenant (3) et/ou d'un interstice (28.1 - 28.3) ou du début et/ou de la fin d'un tel interstice dans le flux de contenants avant que ledit premier ou dernier contenant (3) et/ou ledit interstice et/ou son début et/ou sa fin n'atteignent la machine à étiqueter (8) ou son arrivée de contenants (8.1), **caractérisée en ce que** l'unité d'étiquetage (10) est réalisée selon l'une quelconque des revendications 14 - 22.

24. Installation de traitement de contenants selon la revendication 23, **caractérisée en ce qu'**une ligne de transport de contenants (5 - 7) est prévue entre la machine à étiqueter (8) et une autre machine de traitement de contenants (2) qui précède cette dernière, et que le signal d'information et/ou de commande (S) est formé par l'autre machine de traitement de contenants (2) et/ou par une unité de capteur (13), qui est prévue au niveau d'une ligne de transport de contenants (5 - 7).

25. Installation de traitement de contenants selon la revendication 23 ou 24, **caractérisée en ce que** la ligne de transport de contenants (5 - 7) ou la longueur de la ligne de transport de contenants (5 - 7) s'étendant entre l'autre machine de traitement de contenants (2) ou l'unité de capteur (13) et la machine à étiqueter (8) présente une capacité d'accueil d'au moins dix contenants (3), par exemple d'au moins vingt, de préférence allant de dix à trente contenants (3).

26. Installation de traitement de contenants selon l'une quelconque des revendications 23 - 25, **caractérisée en ce que** l'autre machine de traitement de contenants (2) est une machine avec une puissance fixe ou pouvant être réglée seulement par paliers, par exemple une machine d'étirage-soufflage (2).
